# EUROPÄISCHE PATENTSCHRIFT

(11) **EP 0 046 479 B1**
(45) Veröffentlichungstag und Bekanntmachung des Hinweises auf die Patenterteilung: **11.07.1984**
(21) Anmeldenummer: 81102476.9
(22) Anmeldetag: 02.04.1981
(51) Int. Cl.: F02D 31/00

(54) **Schaltung für eine Ventilanordnung mit elektromechanischem Stellglied zur Regelung der Leerlaufdrehzahl**
Circuit for a value with an electromagnetic control rod for idling speed control
Circuit pour une soupape à levier de commande électromagnétique pour régler la vitesse de ralenti

(30) Priorität: 22.08.1980 DE 3031682
(43) Veröffentlichungstag der Anmeldung: 03.03.1982
(73) Patentinhaber: VDO Adolf Schindling AG, D-60487 Frankfurt (DE)
(72) Erfinder: Collonia, Harald, D-6246 Glashütten/Ts. (DE)
(74) Vertreter: Könekamp, Herbert, Dipl.-Ing.

## Beschreibung

Die Erfindung betrifft eine Schaltung für eine Ventilanordnung mit elektromechanischem Stellglied zur Regelung der Leerlaufdrehzahl von Otto-Motoren, insbesondere von Kraftfahrzeugmotoren, durch die der wirksame Luftansaugquerschnitt begrenzbar ist, mit einer das Stellglied ansteuernden Schaltung, die einen Hauptregler aufweist, dessen einer Eingang mit einer elektrischen Grösse entsprechend der Solleerlaufdrehzahl beaufschlagt ist und dessen anderer Eingang von einer der Drehzahl entsprechenden elektrischen Grösse beaufschlagt ist.

Derartige bekannte Schaltungen werden verwandt, um eine möglichst geringe Motorleerlaufdrehzahl, insbesondere bei Kraftfahrzeugen einzustellen. Dies führt zu günstigen Verbrauchs- und Emissionswerten.

Dazu ist eine Schaltung für eine Ventilanordnung zur Regelung der Leerlaufdrehzahl mit einem Stellmotor bekannt (FR-A Nr. 2025516), der aus einem Differenzverstärker gespeist wird. Der Differenzverstärker wird mit einer elektrischen Grösse entsprechend der Solleerlaufdrehzahl und einer elektrischen Grösse entsprechend der tatsächlichen Motordrehzahl beaufschlagt. Durch diesen Differenzverstärker wird demgemäss der Stellmotor mit einer elektrischen Grösse beaufschlagt, welche der Differenz der Istdrehzahl von der Solleerlaufdrehzahl entspricht. Damit versucht der Stellmotor ein Ventilelement in der Ventilanordnung so zu verstellen, dass durch Begrenzung des wirksamen Ansaugquerschnitts die für die Solleerlaufdrehzahl erforderliche Luftmenge pro Einheit durch den Vergaser in den Motor strömen kann.

Um unterschiedliche Belastungsfälle berücksichtigen zu können, die sich z.B. durch das Anschaffen von zusätzlich durch den Motor antreibbaren Aggregaten ergeben, kann die elektrische Grösse der Solleerlaufdrehzahl entweder von Hand oder durch das Einschalten der Aggregate automatisch auf festliegende höhere elektrische Grössen umgeschaltet werden.

Kommt es bei dieser bekannten Anordnung von einem hohen Drehzahlniveau aus zu einem schnellen Abfall der Drehzahl, z.B. beim Loslassen des Gaspedals, so kann dabei die Drehzahl leicht unter eine bestimmte Mindestdrehzahl fallen, unter der der Motor ausgeht.

Es ist daher Aufgabe der Erfindung, eine Schaltung nach dem Oberbegriff zu schaffen, durch die eine einwandfreie Regelung der Leerlaufdrehzahl gewährleistet ist.

Diese Aufgabe wird erfindungsgemäss dadurch gelöst, dass die elektrische Grösse entsprechend der Solleerlaufdrehzahl von einer elektrischen Grösse überlagert ist, die von einem Nebenregler gebildet ist, dessen einer Eingang von der Ausgangsgrösse des Hauptreglers und dessen anderer Eingang von einer der Drehzahl entsprechenden elektrischen Grösse beaufschlagt ist, so dass sich die Solleerlaufdrehzahl von einem Mindestwert mit steigender Motordrehzahl erhöht. Bei dieser erfindungsgemässen Ausbildung ist die den einen Eingang des Hauptreglers beaufschlagende Grösse, die der Solleerlaufdrehzahl entspricht, keine festliegende Grösse, sondern sie wird ausgehend von einem Mindestwert mit steigender Drehzahl erhöht. Dabei wird mit steigender tatsächlicher Motordrehzahl die Ausgangsgrösse des Hauptreglers jeweils auf einen Wert geregelt, durch den das elektromechanische Stellglied einen Luftansaugquerschnitt öffnet, der leicht unterhalb der minimal notwendigen Luftmenge des lastlosen Motors bei der momentanen Motordrehzahl liegt.

Es erfolgt also durch die Sollwertregelung der Solleerlaufdrehzahl eine Stellöffnungsnachführung des Luftansaugquerschnitts abhängig von der tatsächlichen momentanen Motordrehzahl.

Dieser Vorgang erfolgt genauso beim Abfallen der Motordrehzahl, so dass der Luftansaugquerschnitt sich kontinuierlich mit der Motordrehzahl ändert. Dadurch kann die Motordrehzahl auch bei einem raschen Abfallen von einer höheren Drehzahl aus nicht unter die Mindestleerlaufdrehzahl absinken.

Ist die vom Nebenregler gebildete, die elektrische Grösse entsprechend der Solleerlaufdrehzahl überlagerte elektrische Grösse über eine Diode dem Eingang des Hauptreglers zugeführt, so wird die Ausgangsgrösse des Hauptreglers und damit der Luftansaugquerschnitt auf ein Mindestmass begrenzt, das für die Leerlaufdrehzahl erforderlich ist. In einer vorteilhaften Ausbildung der Erfindung ist der Hauptregler ein Differenzverstärker dessen mit dem Stellglied verbundener Ausgang über einen Kondensator und einen Widerstand zu dem von einer des jeweiligen Motordrehzahl entsprechenden Grösse beaufschlagten negativen Eingang des Differenzverstärkers rückgeführt ist, wobei diesem negativen Eingang ein Eingangswiderstand vorgeschaltet ist und die der Solleerlaufdrehzahl entsprechende Grösse an dem positiven Eingang des Differenzverstärkers angeschlossen ist. Durch diese Ausbildung erhält der Hauptregler die Eigenschaften eines PI-Reglers.

Der Nebenregler kann ein Differenzverstärker sein, an dessen negativem Eingang der Ausgang des Hauptreglers und an dessen positivem Eingang ein Drehzahlgeber angeschlossen ist, der eine zur jeweiligen Motordrehzahl proportionale Spannung abgibt. Dabei ist es vorteilhaft, wenn der Ausgang des Differenzverstärkers über einen Widerstand zu dem negativen Eingang des Differenzverstärkers rückgeführt ist und dem negativen Eingangswiderstand vorgeschaltet ist. Dadurch erhält der Nebenregler die Eigenschaft eines P-Reglers.

Das elektromechanische Stellglied ist vorteilhafterweise ein Magnetventil, welches durch das Ausgangssignal des Hauptreglers auf direkte Weise verstellbar ist.

Ein Ausführungsbeispiel der Erfindung ist in der einzigen Figur der Zeichnung dargestellt.

Die in der Figur dargestellte Schaltung weist einen Hauptregler auf, der als Differenzverstärker 1 ausgebildet ist. Der negative Eingang des Differenzverstärkers 1 ist mit der elektrischen Grösse entsprechend der Drehzahl eines nicht dargestellten Motors beaufschlagt, wobei die elektrische Grösse von einem Drehzahlgeber 2 gebildet ist. Dem negativen Eingang des Differenzverstärkers 1 ist ein Eingangswiderstand 3 vorgeschaltet, während der Ausgang des Differenzverstärkers 1 über einen Kondensator 4 und einen Widerstand 5 zu dem negativen Eingang des Differenzverstärkers 1 rückgeführt ist.

Der Ausgang des Differenzverstärkers 1 ist ausserdem einem Magnetventil 6 sowie über einen Eingangswiderstand 8 den negativen Eingang eines als Differnzverstärkers 7 ausgebildeten Nebenreglers zugeführt. Der positive Eingang des Differenzverstärkers 7 ist von einer elektrischen Grösse beaufschlagt, die von dem Drehzahlgeber 2 abhängig von der Motordrehzahl gebildet wird.

Der Ausgang des Differenzverstärkers 7 ist über einen Widerstand 10 zu seinem negativen Eingang zurückgeführt. Weiterhin ist der Ausgang des Differenzverstärkers 7 über eine Diode 11 dem positiven Eingang des Differenzverstärkers 1 zugeführt, der ausserdem von der elektrischen Grösse entsprechend einer Solleerlaufdrehzahl beaufschlagt ist.

Die Ausgangsgrösse des Differenzverstärkers 1, die aus den Grössen entsprechend der Motordrehzahl und der Solleerlaufdrehzahl gebildet wird, wird als Stellgrösse dem Magnetventil 6 zugeführt.

Ausserdem wird sie auch dem negativen Eingang des Differenzstärkers 7 zugeführt. Diese Grösse entspricht dem tatsächlich am Magnetventil durchströmenden Luftvolumen. Die andere, dem Differenzverstärker 7 zugeführte aus der Motordrehzahl gebildete Grösse entspricht dem für diese Motordrehzahl erforderlichen Mindestluftvolumen.

Ist das Niveau der Ausgangsgrösse des Differenzverstärkers 7 höher als das Niveau der Grösse entsprechend der Solleerlaufdrehzahl, so wird diese Ausgangsgrösse dem positiven Eingang des Differenzverstärkers 1 zugeführt und überlagert die der Solleerlaufdrehzahl entsprechende Grösse. Diese Gesamtgrösse beaufschlagt somit als variable Grösse den positiven Eingang des Differenzverstärkers 1, so dass eine das Magnetventil beaufschlagende Stellgrösse geregelt wird durch die der Luftvolumenstrom, der über das Magnetventil dem Motor zugeführt, in Abhängigkeit von der Motordrehzahl mit bestimmtem Abstand unter der minimal notwendigen Luftmenge des lastlosen Motors liegt.

## Patentansprüche

1. Schaltung für eine Ventilanordnung mit elektromechanischem Stellglied (6) zur Regelung der Leerlaufdrehzahl von Otto-Motoren, insbesondere von Kraftfahrzeugmotoren, durch die der wirksame Luftansaugquerschnitt begrenzbar ist, mit einer das Stellglied (6) ansteuernden Schaltung, die einen Hauptregler (1) aufweist, dessen einer Eingang mit einer elektrischen Grösse entsprechend der Solleerlaufdrehzahl beaufschlagbar ist und dessen anderer Eingang von einer der Drehzahl entsprechenden elektrischen Grösse beaufschlagt ist, dadurch gekennzeichnet, dass die elektrischen Grösse entsprechend der Solleerlaufdreh - zahl von einer elektrischen Grösse überlagert ist, die von einem Nebenregler (7) gebildet ist, dessen einer Eingang von der Ausgangsgrösse des Hauptreglers (1) und dessen anderer Eingang von einer der Drehzahl entsprechenden elektrischen Grösse beaufschlagt ist, so dass sich die Solleerlaufdrehzahl von einem Mindestwert mit steigender Motordrehzahl erhöht.

2. Schaltung nach Anspruch 1, dadurch gekennzeichnet, dass die vom Nebenregler (7) gebildete, die elektrische Grösse entsprechend der Solleerlaufdrehzahl überlagernde elektrische Grösse über eine Diode (11 ) dem Eingang des Hauptreglers (1 ) zugeführt ist.

3. Schaltung nach einem der vorhergehenden Ansprüche, dadurch gekennzeichnet, dass der Hauptregler ein Differenzverstärker (1) ist, dessen mit dem Stellglied verbundener Ausgang über einen Kondensator (4) und einen Widerstand (5) zu dem von einer der jeweiligen Motordrehzahl entsprechenden Grösse beaufschlagten negativen Eingang des Differenzverstärkers (1) rückgeführt ist, wobei diesem negativen Eingang ein Eingangswiderstand (3) vorgeschaltet ist und die der Solleerlaufdrehzahl entsprechende elektrische Grösse an den positiven Eingang des Differenzverstärkers (1) angeschlossen ist.

. 4. Schaltung nach einem der vorhergehenden Ansprüche, dadurch gekennzeichnet, dass der Nebenregler ein Differenzverstärker (7) ist, an dessen negativem Eingang der Ausgang des Hauptreglers und an dessen positivem Eingang ein Drehzahlgeber (2) angeschlossen ist, der eine zur jeweiligen Motordrehzahl proportionale Spannung abgibt.

5. Schaltung nach Anspruch 4, dadurch gekennzeichnet, dass der Ausgang des Differenzverstärkers (7) über einen Widerstand (10) zu dem negativen Eingang des Differenzverstärkers (7) rückgeführt ist und dem negativen Eingang ein Eingangswiderstand (8) vorgeschaltet ist.

6. Schaltung nach einem der vorhergehenden Ansprüche, dadurch gekennzeichnet, dass das elektromechanische Stellglied ein Magnetventil (6) ist.

## Claims

1. Circuit arrangement for a valve arrangement with an electromechanical final control element (6) for controlling the idling speed of petrol engines, more particularly motor vehicle engines, whereby the effective air aspiration cross-section can be limited, with a circuit arrangement which controls the final control element (6) and which comprises a main controller (1), one of whose inputs can be fed with an electrical value corresponding to the desired idling speed and whose other input can be fed with an electrical value corresponding to the speed, characterised in that the electrical value corresponding to the desired idling speed has superimposed on it an electrical value which is formed by a subsidiary controller (7), one of whose inputs is fed with the output value of the main controller (1) and whose other input is fed with an electrical value corresponding to the speed, so that the desired idling speed increases from a minimum value as the engine speed rises.

2. Circuit arrangement according to Claim 1, characterised in that the electrical value which is formed by the subsidiary controller (7) and is superimposed on the electrical value corresponding to the desired idling speed is fed to the input of the main controller (1) via a diode (1).

3. Circuit arrangement according to one of the preceding claims, characterised in that the main controller is a differential amplifier (1) whose output connected to the final control element has feed-back connection via a capacitor (4) and a resistor (5) to the negative input of the differential amplifier (1) fed with a value corresponding to the engine speed at the time, and this negative input is preceded by an input resistor (3) and the electrical value corresponding to the desired idling speed is connected to the positive input of the differential amplifier (1).

4. Circuit arrangement according to one of the preceding claims, characterised in thatthe subsidiary controller is a differential controller (7) to whose negative input the output of the main controller is connected and to whose positive input a speed pick-up (2) is connected which delivers a voltage proportional to the engine speed at the time.

5. Circuit arrangement according to Claim 4, characterised in that output of the differential amplifier (7) has a feed-back connection via a resistor (10) to the negative input of the differential amplifier (7), and an input resistor (8) is connected to precede the negative input.

6. Circuit arrangement according to one of the preceding claims, characterised in that the electromechanical final control element is a magnetically operated valve (6).

## Revendications

1. Dispositif à soupapes comportant un organe électromécanique de manoeuvre (6) pour la régulation de la vitesse de ralenti de moteurs à essence, notamment des moteurs de véhicules, par lequel la section efficace d'aspiration d'air peut être limitée, ainsi qu'un circuit de commande de l'organe de manoeuvre (6), qui comporte un régulateur principal (1) dont une entrée est sollicitée par une grandeur électrique correspondant à la vitesse de ralenti de consigne et dont l'autre entrée est sollicitée par une grandeur électrique correspondant à la vitesse de rotation, caractérisé en ce qu'on superpose à la grandeur électrique correspondant à la vitesse de ralenti de consigne une grandeur élecrique qui est établie par un régulateur auxiliaire (7) dont une entrée est sollicitée par la grandeur de sortie du régulateur principal (1 ) et dont l'autre entrée est sollicitée par une grandeur électrique correspondant à la vitesse de rotation, de sorte que la vitesse de ralenti de consigne augmente à partir d'une valeur minimale à mesure que la vitesse de rotation du moteur croît.

2. Circuit selon la revendication 1, caractérisé en ce que la grandeur électrique établie par le régulateur auxiliaire (7) et combinée à la grandeur électrique correspondant à la vitesse de ralenti de consigne est appliquée par l'intermédiaire d'une diode (11 ) à l'entrée du régulateur principal (1 ).

3. Circuit selon l'une des revendications précédentes, caractérisé en ce que le régulateur principal est un amplificateur de différence (1) dont la sortie reliée à l'organe de manoeuvre est couplée en retour, par l'intermédiaire d'un condensateur (4) et d'une résistance (5), à l'entrée négative, sollicitée par une grandeur correspondant à la vitesse existante de rotation du moteur, de l'amplificateur de différence (1 ), auquel cas il est prévu en amont de cette entrée négative une résistance d'entrée (3), et la grandeur électrique correspondant à la vitesse de ralenti de consigne est appliquée à l'entrée positive de l'amplificateur de différence (1).

4. Circuit selon l'une des revendications précédentes, caractérisé en ce que le régulateur auxiliaire est un amplificateur de différence (7) à l'entrée négative duquel est reliée la sortie du régulateur principal, et à l'entrée positive duquel est relié un capteur de vitesse de rotation (2) qui produit une tension proportionnelle à la vitesse correspondante de rotation du moteur.

5. Circuit selon la revendication 4, caractérisé en ce que la sortie de l'amplificateur de différence (7) est couplée en retour, par l'intermédiaire d'une résistance (10), avec l'entrée négative . de l'amplificateur de différence (7), et en ce qu'il est prévu en amont de ladite entrée négative une résistance d'entrée (8).

6. Circuit selon l'une des revendications précédentes, caractérisé en ce que l'organe électromécanique de manoeuvre est une électrovalve (6).
